# EUROPÄISCHE PATENTANMELDUNG

(11) **EP 4 775 770 A1**
(43) Veröffentlichungstag der Anmeldung: **15.07.2026**
(21) Anmeldenummer: 25150821.4
(22) Anmeldetag: 09.01.2025
(51) Int. Cl.: E05B 19/00, E05B 27/00, E05B 27/10

(54) **FLACHSCHLÜSSEL SOWIE ZUGEHÖRIGES ZYLINDERSCHLOSS**

(71) Anmelder: Evva Sicherheitstechnologie GmbH, 1120 Wien (AT)
(72) Erfinder: Riesel, Michael, 07570 Weida (DE); Wittmann, Christian, 2340 Mödling (AT)
(74) Vertreter: Puchberger & Partner Patentanwälte

(57) **Zusammenfassung**

Flachschlüssel (1) für ein Zylinderschloss (2), umfassend eine codierte Schlüsselflachseite (7), wobei auf der Schlüsselflachseite (7) wenigstens drei, in Längserstreckung des Flachschlüssels (1) verlaufende Steuernuten gebildet sind, wobei die Steuernuten jeweils mehrere Steuerstellen verbinden, wobei zumindest eine Steuernut als tiefe Steuernut (8) und zumindest zwei Steuernuten als seichte Steuernuten (9, 9') ausgebildet sind, wobei die seichten Steuernuten (9, 9') im Wesentlichen gleich tief sind und im Wesentlichen parallel zueinander verlaufen, und wobei auf der Schlüsselflachseite (7) zumindest eine zusätzliche Steuerkurve (10) vorgesehen ist, die zumindest im Bereich der Schlüsselspitze (3) neben einer seichten Steuernut (9, 9') oder neben einer tiefen Steuernut (8) angeordnet ist, und die als eine in Richtung des Schlüsselrückens (5) oder der Schlüsselbrust (6) halboffene Nut ausgebildet ist, welche durch einen Materialsteg (11) von der nächstliegenden Steuernut (8, 9, 9') getrennt ist.

## Beschreibung

Die Erfindung betrifft einen Flachschlüssel sowie ein zugehöriges Zylinderschloss.

Aus dem Stand der Technik, beispielsweise der DE 36 03 687 A1, sind Flachschlüssel und Zylinderschlösser bekannt. Derartige Flachschlüssel umfassen eine Schlüsselspitze, eine Schlüsselreide, einen Schlüsselrücken und eine Schlüsselbrust, sowie zumindest eine codierte Schlüsselflachseite.

Bekannt ist ferner, auf der Schlüsselflachseite wenigstens drei, in Längserstreckung des Flachschlüssels verlaufende Steuernuten auszubilden, wobei die Steuernuten jeweils mehrere Steuerstellen verbinden, die zur Codierung des Schlüssels an bestimmten Steuerhöhen und Abtastpositionen auf der Schlüsselflachseite definiert sind.

Vorteilhaft werden dabei zumindest eine Steuernut als tiefe Steuernut, und zumindest zwei Steuernuten als seichte Steuernuten ausgebildet, wobei die tiefe Steuernut eine größere Nutentiefe aufweist als die seichten Steuernuten. Die seichten Steuernuten sind im Wesentlichen gleich tief und laufen im Wesentlichen parallel zueinander.

Im zugehörigen Zylinderschloss werden die Steuernuten durch Steuerschieber abgefragt, welche an vorgegebenen Positionen im Zylinderkern angeordnet sind und in den Schlüsselkanal ragende Steuerorgane aufweisen. Die Steuerschieber sind in einer parallel zum Schlüsselkanal verlaufenden Ebene nach oben und unten beweglich. Beim Einschieben des Flachschlüssels werden die Steuerorgane in den Steuernuten zwangsgeführt, bis der Steuerschieber die zugeordneten Steuerstellen erreicht hat. Ist der Steuerschieber dann in der richtigen Position, sperrt das Zylinderschloss.

Ein Problem bekannter Flachschlüssel besteht nun darin, dass ein Bedarf an übergeordneten Schlüsseln und Schlössern besteht, welche zu den vorhandenen Flachschlüsseln und Zylinderschlössern kompatibel sind, jedoch die Verwendung übergeordneter Schließanlagen ermöglichen. Derartige übergeordnete Schließanlagen sollen beispielsweise Zentralschlüssel für ein Bürogebäude mit einem bestehenden System aus Flachschlüsseln und zugeordneten Zylinderschlössern bereitstellen.

Insbesondere sollen neue Flachschlüssel und neue Zylinderschlösser geschaffen werden, wobei die neuen Flachschlüssel sowohl die bestehenden, als auch die neuen Zylinderschlösser sperren. Umgekehrt sollen die bestehenden Flachschlüssel nur die bestehenden Zylinderschlösser sperren können, nicht jedoch die neuen Zylinderschlösser. Dabei sollen bestehende Codierungsmöglichkeiten der Schlüsselsysteme nicht beeinflusst werden und die Variationsvielfalt erhalten bleiben.

Aufgabe der Erfindung ist es, diese und weitere Probleme zu beheben und einen neuen Flachschlüssel sowie ein neues Zylinderschloss zu schaffen, welches mit bestehenden Anlagen kompatibel ist und dennoch den Aufbau einer übergeordneten Schließhierarchie durch neue Schlüssel und Schlösser ermöglicht.

Diese und weitere Aufgaben werden erfindungsgemäß durch einen Flachschlüssel und ein Zylinderschloss nach einem der unabhängigen Patentansprüche gelöst.

Ein erfindungsgemäßer Flachschlüssel für ein Zylinderschloss umfasst eine Schlüsselspitze und eine Schlüsselreide, einen Schlüsselrücken und eine Schlüsselbrust, sowie zumindest eine codierte Schlüsselflachseite. Meist sind jedoch beide Schlüsselflachseiten codiert, und der Schlüssel ist häufig als Wendeschlüssel ausgebildet, sodass die Codierungen auf beiden Seiten identisch sind.

Auf der Schlüsselflachseite eines erfindungsgemäßen Flachschlüssels sind drei oder mehr in Längserstreckung des Flachschlüssels verlaufende Steuernuten gebildet. In einem zugehörigen Zylinderschloss werden seitlich im Zylinderkern angeordnete Steuerschieber in diesen Steuernuten zwangsgeführt.

Die Steuernuten verbinden jeweils mehrere Steuerstellen, die zur Codierung des Schlüssels an bestimmten Steuerhöhen und Abtastpositionen auf der Schlüsselflachseite definiert sind.

Beispielsweise können in Richtung der Längserstreckung des Schlüssels, also von der Schlüsselreide zur Schlüsselspitze, zumindest vier, vorzugsweise äquidistante Abtastpositionen vorgesehen sein. Beispielsweise können sechs, vorzugsweise äquidistante Abtastpositionen A - F vorgesehen sein, wobei die Abtastposition F im Bereich der Schlüsselspitze vorgesehen ist.

Quer zur Längserstreckung des Schlüssels, also in Richtung vom Schlüsselrücken zur Schlüsselbrust, können mehrere, vorzugsweise äquidistante Steuerhöhen vorgesehen sein. Beispielsweise können sechs äquidistante Steuerhöhen a - f vorgesehen sein.

Beispielsweise kann der Abstand der Abtastpositionen etwa 3,5 mm betragen, und der Abstand der Steuerhöhen etwa 0,5 mm bis etwa 0,75 mm.

Zumindest eine Steuernut ist als tiefe Steuernut und zumindest zwei Steuernuten sind als seichte Steuernuten ausgebildet. Die tiefe Steuernut weist eine größere Nutentiefe auf als die seichten Steuernuten. Die seichten Steuernuten sind im Wesentlichen gleich tief und verlaufen im Wesentlichen parallel zueinander in Form einer Doppelkurve. Der Abstand der seichten Steuernuten kann etwa 2 mm bis etwa 4 mm, beispielsweise etwa 2,5 mm betragen.

Die tiefe Steuernut kann eine Tiefe von etwa 0,9 mm bis etwa 1 mm, beispielsweise etwa 1,03 mm oder etwa 0,93 mm, aufweisen. Die seichte Steuernut kann eine Tiefe von etwa 0,5 mm aufweisen. Die Steuernuten können jeweils eine Breite von etwa 1 mm bis etwa 2 mm, beispielsweise etwa 1,28 mm aufweisen.

Die als Einzelkurve verlaufende tiefe Steuernute kann mehr Steuerhöhen aufweisen, als die, als Doppelkurve verlaufenden seichten Steuernuten. Beispielsweise kann die Einzelkurve neun Steuerhöhen aufweisen, und die Doppelkurve sieben Steuerhöhen.

Erfindungsgemäß ist auf der Schlüsselflachseite zusätzlich zu den Steuernuten zumindest eine **Steuerkurve** vorgesehen. Die Steuerkurve ist zumindest im Bereich der Schlüsselspitze angrenzend an eine seichte Steuernut oder an eine tiefe Steuernut angeordnet. Insbesondere kann die Steuerkurve an der Schlüsselspitze beginnen.

Eine erfindungsgemäße Steuerkurve ist als eine in Richtung des Schlüsselrückens oder der Schlüsselbrust halboffene Nut ausgebildet. Das bedeutet, dass die Steuerkurve entweder in Richtung des Schlüsselrückens oder in Richtung der Schlüsselbrust keine Seitenflanke aufweist, also offen ist. Auf der jeweils gegenüberliegenden Seite weist die Steuerkurve eine Seitenflanke auf, welche einen **Materialsteg** bildet, der die Steuerkurve von der angrenzenden Steuernut trennt.

Die erfindungsgemäße Steuerkurve ermöglicht es, dass der Flachschlüssel einerseits in einem herkömmlichen Zylinderschloss, das zur Abtastung der Steuernuten ausgebildet ist, verwendet werden kann. In einem herkömmlichen Zylinderschloss, das mit herkömmlichen Steuerschiebern zur Abtastung der Steuernuten ausgebildet ist, bleibt die Steuerkurve also ohne Funktion.

Hingegen können erfindungsgemäße Zylinderschlösser mit adaptierten Steuerschiebern das Einführen eines Flachschlüssels ohne die erfindungsgemäße Steuerkurve blockieren. Somit kann eine übergeordnete Schließhierarchie gebildet werden, die mit bestehenden Schlössern kompatibel ist, von bestehenden Schlüsseln jedoch nicht gesperrt werden kann.

Erfindungsgemäß kann vorgesehen sein, dass die Steuerkurve im Wesentlichen **linear, dreieckförmig, dachförmig oder trapezförmig** verläuft. Dies ermöglich ein besonders reibungsarmes Eintauchen eines entsprechend adaptierten Steuerschiebers in die Steuerkurve. Gegebenenfalls kann die Steuerkurve auch einen linearen Abschnitt aufweisen, der im Wesentlichen parallel zum Schlüsselrücken oder zur Schlüsselbrust verläuft.

Die Steuerkurve kann beispielsweise etwa 3 mm, 5 mm, 10 mm, 15 mm oder 20 mm lang sein, insbesondere etwa 5,5 mm. Die Steuerkurve kann eine Breite quer zur Längserstreckung des Flachschlüssels von etwa 0,5 mm bis etwa 2 mm, beispielsweise etwa 1,25 mm aufweisen. Der Materialsteg kann beispielsweise eine Breite von etwa 0,5 mm bis etwa 1,5 mm aufweisen, beispielsweise etwa 0,95 mm, je nachdem, wie viel Platz im Bereich der Steuerkurve bis zur angrenzenden Steuernut benötigt wird.

Der Materialsteg kann an seinem zur Schlüsselspitze gerichteten Ende spitz zulaufen und gegebenenfalls eine in Richtung zur Schlüsselbrust oder zum Schlüsselrücken **schräg verlaufende Leitfläche** aufweisen. Dadurch wird das Einführen eines entsprechend adaptierten Steuerschiebers von der Schlüsselspitze aus erleichtert. Der Materialsteg kann aber auch ohne eine derartige Leitfläche ausgebildet sein und einen Anschlag an der Spitze aufweisen, sodass der Steuerschieber nur vom Schlüsselrücken oder nur von der Schlüsselbrust aus in die Steuerkurve eingeführt werden kann.

Erfindungsgemäß kann vorgesehen sein, dass die Steuerkurve im Wesentlichen die **gleiche Tiefe** wie die seichten Steuernuten aufweist. Es kann aber auch vorgesehen sein, dass die Steuerkurve im Wesentlichen die gleiche Tiefe wie die tiefe Steuernut aufweist. Die Steuerkurve kann aber auch eine andere Tiefe als die seichte oder tiefe Steuernut aufweisen, insbesondere kann sie auch tiefer sein als die tiefe Steuernut.

Erfindungsgemäß kann vorgesehen sein, dass die Steuerkurve an drei Seiten, nämlich in Richtung zur Schlüsselspitze, zur Schlüsselreide, und zum Schlüsselrücken oder zur Schlüsselbrust **geschlossen** ist, also eine Nutenflanke aufweist. Ein entsprechender Steuerschieber kann dann nur von der offenen Seite, also ausgehend vom Schlüsselrücken oder von der Schlüsselbrust in die Steuerkurve eingeführt werden.

Es kann jedoch auch vorgesehen sein, dass die Steuerkurve in Richtung zur Schlüsselspitze **teilweise, gegebenenfalls auch vollständig offen ist,** sodass sie nur an zwei Seiten, nämlich in Richtung zur Schlüsselreide und zum Schlüsselrücken oder zur Schlüsselbrust eine Nutenflanke aufweist. Dies ermöglich gegebenenfalls ein leichteres Einführen eines entsprechenden Steuerschiebers in die Steuerkurve ausgehend von der Schlüsselspitze.

Erfindungsgemäß kann vorgesehen sein, dass sich die Steuerkurve von der Schlüsselspitze **nur bis zur Abtastposition F** erstreckt. Die Steuerkurve endet dann direkt vor oder bei der Abtastposition F. Dies hat den Vorteil, dass sich ein erfindungsgemäßer Flachschlüssel lediglich an der Schlüsselspitze, wo sich der Einlauftrichter für die Steuerschieber befindet, von den herkömmlichen Flachschlüsseln unterscheidet. Dieser Bereich wird in der Regel nicht codiert, um ein sauberes Einführen der Steuerschieber in die Steuernuten sicherzustellen, sodass die Steuerkurve nicht als Codierung wahrgenommen und folglich die Sicherheit des Schließsystems erhöht wird.

Erfindungsgemäß kann aber auch vorgesehen sein, dass sich die **Steuerkurve über die Abtastposition F hinaus in Richtung zur Schlüsselreide erstreckt,** insbesondere nur bis zu den Abtastpositionen E, D, C, B oder A. Dies reduziert jedoch möglicherweise die an den Abtastpositionen benutzbaren Steuerhöhen.

Erfindungsgemäß kann vorgesehen sein, dass die Steuerkurve im Bereich einer ersten Abtastposition eine **andere Tiefe** aufweist als im Bereich einer zweiten Abtastposition. Beispielsweise kann die Steuerkurve im Bereich der Abtastposition F tiefer sein als im Bereich der Abtastposition E.

Die Erfindung erstreckt sich ferner auf ein **Zylinderschloss,** das für einen erfindungsgemäßen Flachschlüssel adaptiert ist. Ein derartiges Zylinderschloss umfasst einen, in einem Zylindergehäuse drehbar gelagerten Zylinderkern sowie einen Schlüsselkanal im Zylinderkern mit entlang seiner Längserstreckung vorgesehenen Abtastpositionen. An jeder Abtastposition ist zumindest ein seitlicher Steuerschieber zum Eingriff in eine Steuernut an einer Schlüsselflachseite des erfindungsgemäßen Schlüssels vorgesehen.

Es sind erste Steuerschieber mit ersten Steuerorganen zum Eingriff in tiefe Steuernuten und zweite Steuerschieber mit zweiten Steuerorganen zum Eingriff in seichte Steuernuten vorgesehen.

Die ersten und zweiten Steuerschieber zum Abtasten der tiefen Steuernut und der seichten Steuernuten können abwechselnd auf unterschiedlichen Seiten des Schlüsselkanals angeordnet sein. Dies ermöglicht gegebenenfalls die einfache Abtastung der Codierung von Wendeschlüsseln, welche auf beiden Seiten identisch codiert sind.

Ferner ist zumindest ein durch die Steuerschieber betätigbares **Sperrelement** vorgesehen. Das Sperrelement kann dazu ausgebildet sein, in der Freigabeposition die Teilungslinie zwischen dem Zylinderkern und dem Zylindergehäuse freizugeben, und in einer Sperrposition die Teilungslinie zu blockieren. Die Steuerschieber weisen zur Betätigung des Sperrelements eine oder mehrere Abfragenuten auf, die in einer oder in mehreren Stellungen mit dem Sperrelement derart zusammenwirken, dass dieses eine Freigabeposition einnimmt, in der das Schloss betätigt werden kann. Vorzugsweise kann auf jeder Seite des Schlüsselkanals ein separates Sperrelement vorgesehen sein.

Erfindungsgemäß umfasst ein erster Steuerschieber ein Steuerorgan zum Abtasten der tiefen Steuernut und ein zweiter Steuerschieber zwei Steuerorgane zum Abtasten der seichten Steuernuten. Die Steuerorgane können als zylindrische Zapfen mit einem Durchmesser von etwa 1 mm bis 2 mm, beispielsweise etwa 1,15 mm ausgebildet sein. Die beiden Steuerorgane des zweiten Steuerschiebers können einen Abstand von etwa 2 mm bis etwa 4 mm, beispielsweise etwa 2,5 mm aufweisen.

Zumindest einer der seitlichen Steuerschieber kann zusätzlich zum ersten Steuerorgan oder zusätzlich zu den zweiten Steuerorganen einen **Sperrzapfen** aufweisen, der dazu ausgebildet ist, vorzugsweise formschlüssig in die erfindungsgemäße Steuerkurve an der Schlüsselflachseite des Flachschlüssels einzugreifen. Gegebenenfalls kann vorgesehen sein, dass nur ein einziger Steuerschieber im Zylinderkern einen derartigen Sperrzapfen aufweist. Vorzugsweise kann es sich dabei um den Steuerschieber an der Abtastposition F handeln, also jener Abtastposition, die am weitesten von der Einführöffnung des Schlüsselkanals entfernt ist.

Der Sperrzapfen kann einen im Wesentlichen **runden, kreisförmigen, dreieckförmigen, dachförmigen oder trapezförmigen Querschnitt** aufweisen. Vorzugsweise ist der Sperrzapfen mit einem kreisförmigen Querschnitt ausgebildet. Der Sperrzapfen kann aber auch als ein in Richtung zu den anderen Steuerorganen am Steuerschieber weisendes Dreieck oder Trapez ausgebildet sein.

Der Sperrzapfen kann exzentrisch zu den am Steuerschieber angeordneten Steuerorganen angeordnet oder ausgebildet sein. Der Sperrzapfen kann eine andere Höhe aufweisen als die anderen am Steuerschieber angeordneten Steuerorgane. Der Sperrzapfen kann andere Abmessungen, insbesondere einen anderen Durchmesser aufweisen als die anderen am Steuerschieber angeordneten Steuerorgane. Der Sperrzapfen kann insbesondere einen kleineren Durchmesser aufweisen als die anderen Steuerorgane.

Die Erfindung erstreckt sich ferner auf ein **Schließsystem** umfassend einen erfindungsgemäßen Flachschlüssel und ein erfindungsgemäßes Zylinderschloss. Der Flachschlüssel ist dabei derart ausgebildet, dass er das Zylinderschloss sperrt.

Bei einer derartigen Schlüssel-Schloss-Kombination kann die Form des Sperrzapfens im Zylinderschloss an die Form der Steuerkurve am Flachschlüssel angepasst sein, sodass der Sperrzapfen formschlüssig in die Steuerkurve eingreifen und in ihr geführt werden kann. Eine Zwangsführung ist dabei aber nicht zwingend vorgesehen; vielmehr kann der Sperrzapfen unter einer Federspannung stehen und gegen die Steuerkurve gedrückt werden.

Erfindungsgemäß kann vorgesehen sein, dass die **Breite des Materialstegs am Flachschlüssel kleiner oder gleich dem Abstand des Sperrzapfens vom nächstliegenden Steuerorgan** ist. Dadurch wird erreicht, dass der Materialsteg beim Einführen des Flachschlüssels in den Schlüsselkanal zwischen dem Sperrzapfen und dem nächstliegenden Steuerorgan des Steuerschiebers einführbar ist. Andernfalls würde der Materialsteg zwischen dem Sperrzapfen und dem Steuerorgan steckenbleiben und ein Einführen des Flachschlüssels in den Schlüsselkanal blockieren.

Die Erfindung erstreckt sich auch auf Schließanlagen mit mehreren erfindungsgemäßen Zylinderschlössern und mehreren erfindungsgemäßen Flachschlüsseln.

Weitere erfindungsgemäße Merkmale ergeben sich aus der Beschreibung der Ausführungsbeispiele, den Patentansprüchen und den Zeichnungen.

Die Erfindung wird in Folge an Hand nicht einschränkender Ausführungsbeispiele näher erläutert. Es zeigen:
Fig. 1a eine schematische seitliche Ansicht eines erfindungsgemäßen Flachschlüssels;
Fig. 1b eine schematische dreidimensionale Ansicht eines erfindungsgemäßen Flachschlüssels;
Fig. 2a - 2b eine seitliche und frontale Schnittdarstellung eines erfindungsgemäßen Schließsystems;
Fig. 3a - 3i mehrere schematische Ansichten eines erfindungsgemäßen Flachschlüssels und eines erfindungsgemäßen Steuerschiebers beim Einschieben des Flachschlüssels in ein erfindungsgemäßes Zylinderschloss;
Fig. 4a - 4b schematische Ansichten eines erfindungsgemäßen Steuerschiebers;
Fig. 5a - 5b schematische Ansichten eines erfindungsgemäßen Steuerschiebers;
Fig. 6 eine schematische dreidimensionale Ansicht der Schlüsselspitze eines erfindungsgemäßen Flachschlüssels;
Fig. 7 eine schematische dreidimensionale Ansicht der Schlüsselspitze eines erfindungsgemäßen Flachschlüssels;
Fig. 8 eine schematische seitliche Ansicht eines erfindungsgemäßen Flachschlüssels.

**Fig. 1a** zeigt eine schematische Ansicht eines erfindungsgemäßen Flachschlüssels 1 in einer Seitenansicht. Der Flachschlüssel 1 erstreckt sich in Längsrichtung von einer Schlüsselspitze 3 zu einer Schlüsselreide 4 und in Querrichtung von einem Schlüsselrücken 5 zu einer Schlüsselbrust 6. Dazwischen befindet sich eine codierte Schlüsselflachseite 7, auf der drei, in Längsrichtung des Flachschlüssels 1 verlaufende Steuernuten 8, 9, 9' gebildet sind.

Die Steuernuten 8, 9, 9' verbinden jeweils mehrere Steuerstellen, die zur Codierung des Schlüssels an sechs vordefinierten Steuerhöhen a - f und sechs vordefinierten Abtastpositionen A - F auf der Schlüsselflachseite 7 definiert sind. In einem zugeordneten Zylinderschloss werden seitlich angeordnete Steuerschieber in den Steuernuten 8, 9, 9' zwangsgeführt und kommen an den Steuerstellen zu liegen, wenn der Flachschlüssel 1 gänzlich in das Zylinderschloss eingeführt werden kann. Ist der Flachschlüssel 1 berechtigt, das Zylinderschloss zu sperren, dann wirken die Steuerschieber mit einem Sperrelement derart zusammen, dass dieses eine Freigabeposition einnimmt, in der das Schloss betätigt werden kann.

Eine der drei Steuernuten ist als tiefe Steuernut 8 und zwei Steuernuten sind als seichte Steuernuten 9, 9' ausgebildet. Die tiefe Steuernut 8 hat eine größere Nutentiefe als die seichten Steuernuten 9, 9`. Die seichten Steuernuten 9, 9` sind im Wesentlichen gleich tief und verlaufen als sogenannte Doppelkurve im Wesentlichen parallel zueinander. Dadurch wird erreicht, dass im zugeordneten Zylinderschloss ein erster Steuerschieber in der tiefen Steuernut 8 und ein zweiter Steuerschieber in den beiden seichten Steuernuten 9, 9' geführt wird.

An der Schlüsselspitze 3 erweitert sich die tiefe Steuernut 8 zu einem Einlauftrichter, in den die seichten Steuernuten 9, 9' übergehen. Durch den Einlauftrichter wird erreicht, dass beim Einführen des Flachschlüssels 1 in den Schlüsselkanal eines Zylinderschlosses 2 die Steuerschieber eingefangen und sicher in den entsprechenden Steuernuten 8, 9, 9' zwangsgeführt werden, bis der Flachschlüssel 1 vollständig in das Zylinderschloss eingeführt ist.

Auf der Schlüsselflachseite 7 ist im Bereich der Schlüsselspitze 3 angrenzend an die seichte Steuernut 9' eine Steuerkurve 10 vorgesehen. Die Steuerkurve 10 ist als eine in Richtung der Schlüsselbrust 6 halboffene Nut ausgebildet, welche durch einen Materialsteg 11 von der nächstliegenden seichten Steuernut 9' getrennt ist. Die Steuerkurve 10 ist in Richtung zur Schlüsselspitze 3 geschlossen und definiert eine im Wesentlichen trapezförmige Ausnehmung, in die ein Sperrzapfen eines erfindungsgemäßen Sperrschiebers formschlüssig eingreifen kann.

Der Materialsteg 11 läuft in Richtung zur Schlüsselspitze 3 spitz in einem Winkel von etwa 70° zu und bildet eine schräg verlaufende Leitfläche, sodass ein von vorne eintretender Steuerschieber 15' in die Steuerkurve 10 geleitet wird, ohne zu blockieren. Die Steuerkurve 10 erstreckt sich in dieser Ausführung etwa 1,25 mm vom Schlüsselrücken aus und hat eine Breite von etwa 0,4 mm bis zum Beginn des Schlüsselprofils. Der Materialsteg 11 hat eine Breite d1 von etwa 0,95 mm.

Die Steuerkurve 10 ist in dieser Ausführung im Wesentlichen gleich tief wie die seichten Steuernuten 9, 9' und ist in Richtung zur Schlüsselspitze 3, zur Schlüsselreide 4 und zum Schlüsselrücken 5 geschlossen, weist also drei Nutenflanken auf. Zudem erstreckt sich die Steuerkurve nur über einen kurzen Bereich, der an der Schlüsselspitze 3 beginnt und vor bzw. an der ersten Abfrageposition F endet. Im Bereich der Abtastpositionen A - E befindet sich in dieser Ausführungsform keine Steuerkurve 10.

Während die Steuerkurve 10 in diesem Ausführungsbeispiel unterhalb der Steuernuten 9, 9' angeordnet ist und zur Schlüsselbrust 6 offen ist, ist die Steuerkurve 10 in anderen Ausführungsbeispielen der Erfindung oberhalb der Steuernuten 9, 9' angeordnet und zum Schlüsselrücken 5 offen.

Ferner sind auch Ausführungsbeispiele erfindungsgemäß vorgesehen, bei denen die Steuerkurve 10 nicht an drei Seiten durch Nutenflanken begrenzt ist, sondern nur an zwei Seiten. Insbesondere ist ein Ausführungsbeispiel vorgesehen, bei dem die Steuerkurve 10 in Richtung zur Schlüsselspitze ganz oder teilweise offen ist, um das Einführen des Sperrzapfens 20 in die Steuerkurve 10 zu erleichtern. Bei einer nur teilweisen Öffnung ist der Abstand von der Schlüsselbrust 6 zur unteren Flanke der Steuerkurve 10 geringer als der Abstand zum tiefsten Punkt der Steuerkurve 10.

**Fig. 1b** zeigt eine schematische dreidimensionale Ansicht des Flachschlüssels 1 aus Fig. 1a. Deutlich sichtbar ist der Einlauftrichter, der in die tiefe Steuernut 8 und in die beiden seichten Steuernuten 9, 9' übergeht. Die Steuerkurve 10 ist als kleine trapezförmige Ausnehmung an der Schlüsselbrust 6 ausgebildet und erstreckt sich über einen kurzen Bereich von der Schlüsselspitze 3 bis zur ersten Abtastposition F.

Neben der Steuerkurve 10 und getrennt durch einen Materialsteg 11 verläuft eine seichte Steuernut 9`. Der Materialsteg 11 trennt die Steuerkurve 10 von der Schlüsselspitze 3. Die Steuerkurve 10 ist im Wesentlichen gleich tief wie die seichten Steuernuten 9, 9`.

**Fig. 2a** - **2b** zeigen eine seitliche und frontale Schnittdarstellung eines erfindungsgemäßen Schließsystems mit einem erfindungsgemäßen Zylinderschloss 2, in das ein erfindungsgemäßer Flachschlüssel 1 eingesteckt ist. Das Zylinderschloss 2 hat einen, in einem Zylindergehäuse 12 drehbar gelagerten Zylinderkern 13. Im Zylinderkern 13 ist ein Schlüsselkanal 14 mit entlang der Längserstreckung des Schlüsselkanals 14 vorgesehenen Abtastpositionen A - F vorgesehen. An jeder Abtastposition sind zwei seitliche Steuerschieber 15, 15' zum Eingriff in Steuernuten 8, 9, 9' an einer Schlüsselflachseite 7 des Schlüssels 1 angeordnet. Der gezeigte Schnitt A - A befindet sich im Bereich der Abtastposition F.

Es sind erste Steuerschieber 15 mit ersten Steuerorganen 16 zum Eingriff in tiefe Steuernuten 8, und zweite Steuerschieber 15' mit zweiten Steuerorganen 17, 17' zum Eingriff in seichte Steuernuten 9, 9' vorgesehen. Seitlich neben den Steuerschiebern 15, 15' sind zwei durch die Steuerschieber 15, 15' betätigbare Sperrelemente 18, 18' angeordnet. Zur Betätigung der Sperrelemente 18, 18' verfügen die Steuerschieber 15, 15' über jeweils mehrere Abfragenuten 19, 19', die in einer Freigabestellung derart mit den beiden Sperrelementen 18, 18' zusammenwirken, dass dieses eine Freigabeposition einnimmt, in der die Teilungslinie zwischen dem Zylinderkern 13 und dem Zylindergehäuse 12 freigegeben wird und das Schloss betätigt werden kann.

Der in Fig. 2b rechts dargestellte Steuerschieber 15' weist zusätzlich zu den zweiten Steuerorganen 17, 17' einen Sperrzapfen 20 auf, der dazu ausgebildet ist, in eine Steuerkurve 10 an der Schlüsselflachseite 7 des Schlüssels 1 einzugreifen. Ein nicht erfindungsgemäßer Schlüssel ohne die Steuerkurve 10 würde nicht in die dargestellte Position gebracht werden können, da der Sperrzapfen 20 sein Eindringen in diese Position blockieren würde.

**Fig. 3a** - **3i** zeigt mehrere schematische Ansichten eines erfindungsgemäßen Flachschlüssels 1 und eines erfindungsgemäßen Zylinderschlosses in mehreren Positionen beim Einschieben des Flachschlüssels in den Schlüsselkanal. Zur besseren Verdeutlichung der Erfindung wurden sämtliche Komponenten des Zylinderschlosses bis auf die Steuerorgane 17, 17' und den Sperrzapfen 20 des Steuerschiebers 15' ausgeblendet.

Der Sperrzapfen 20 hat einen etwas geringeren Durchmesser als die Steuerorgane 17, 17`. Beim Einführen des Flachschlüssels 1 in den Schlüsselkanal wird zunächst der Sperrzapfen 20 über eine etwa 70° in Richtung zur Schlüsselbrust schräg verlaufende Spitze des Materialstegs 11 nach unten verschoben (Fig. 3a - 3c). Die beiden Steuerorgane 17, 17' befinden sich dabei noch im Einlauftrichter.

Danach folgt der Sperrzapfen 20 dem Verlauf der Steuerkurve 10, bis die Steuerorgane 17, 17' an den Steuerstellen der Abtastposition F angekommen sind (Fig. 3i). Die Dicke des Materialstegs 11 entspricht dabei im Wesentlichen dem Abstand zwischen dem Sperrzapfen 20 und dem nächstliegenden Steuerorgan 17 oder ist geringfügig kleiner, sodass der Materialsteg 11 zwischen Sperrzapfen 20 und Steuerorgan 17 geführt wird. Ein Flachschlüssel, der nicht über die Steuerkurve 10 verfügt, lässt sich nicht in das Zylinderschloss 2 einführen, da der Sperrzapfen 20 das weitere Einschieben blockieren würde.

**Fig. 4a** - **4b** zeigen schematische Ansichten eines erfindungsgemäßen Steuerschiebers 15`. Der Steuerschieber 15' ist im Wesentlichen stiftförmig und im Zylinderkern 13 neben dem Schlüsselkanal 14 beweglich gelagert. An seiner, in den Schlüsselkanal 14 gerichteten Seite weist er Steuerorgane 17, 17' auf, die dazu ausgebildet sind, formschlüssig in den seichten Steuernuten 9, 9' geführt zu werden. Auf seiner Rückseite weist der Steuerschieber 15 Abfragenuten 19 auf, die mit einem Sperrelement 18 zusammenwirken, um in einer Freigabestellung die Teilungslinie zwischen dem Zylinderkern 13 und dem Zylindergehäuse 12 frei zu geben.

Der Sperrschieber 15 weist zusätzlich zu den Steuerorganen 17, 17' einen Sperrzapfen 20 auf, der dazu ausgebildet ist, in die Steuerkurve 10 an der Schlüsselflachseite 7 des Schlüssels 1 einzugreifen. Um ein problemloses Einführen des Sperrzapfens 20 in die Steuerkurve 10 zu ermöglichen, hat der Sperrzapfen 20 einen im Wesentlichen dreieckförmigen Querschnitt mit schrägen Flächen auf beiden Seiten.

Der Abstand d2 zwischen dem unteren Steuerorgan 17' und dem Sperrzapfen 20 ist größer als die maximale Breite d1 des Materialstegs 11, sodass der Materialsteg 11 problemlos zwischen dem Steuerorgan 17' und dem Sperrzapfen 20 durchgeführt werden kann.

Der gezeigte Sperrschieber 15 ist an der Abtastposition F im Schlüsselkanal 14 angeordnet, während an den anderen Abtastpositionen A - E herkömmliche Sperrschieber ohne den Sperrzapfen angeordnet sind. Ein Flachschlüssel ohne die Steuerkurve 10 an der Schlüsselspitze würde beim Einführen in ein Zylinderschloss mit einem derartigen Sperrschieber 15 an der Abtastposition F blockieren.

**Fig. 5a** und **Fig. 5b** zeigen schematische Ansichten eines weiteren erfindungsgemäßen Steuerschiebers 15`. Der Steuerschieber 15' ist im Wesentlichen stiftförmig und weist auf einer Seite Steuerorgane 17, 17' in Form von zylindrischen Zapfen auf, die zur Führung in seichten Steuernuten 9, 9' ausgebildet sind. Ferner ist auf dieser Seite unterhalb der Steuerorgane 17, 17' ein Sperrzapfen 20 vorgesehen, der ebenfalls im Wesentlichen zylindrisch ist und dazu ausgebildet ist, in eine Steuerkurve 10 an der Schlüsselflachseite 7 des Schlüssels 1 einzugreifen. In diesem Ausführungsbeispiel ist der Sperrzapfen 20 exzentrisch zu den Steuerorganen 17, 17' angeordnet, liegt also nicht in derselben Längsachse wie diese. Zudem weist der Sperrzapfen 20 einen etwas geringeren Durchmesser auf als die Steuerorgane 17, 17`.

**Fig. 6** zeigt eine schematische dreidimensionale Ansicht der Schlüsselspitze 3 eines erfindungsgemäßen Flachschlüssels 1. Hier ist der Einlauftrichter zu sehen, der sowohl die Steuerorgane 16 in die tiefe Steuernut 8, als auch die Steuerorgane 17, 17' in die zwei seichten Steuernuten 9, 9' führt. Die Steuerkurve 10 ist wiederum als halboffene Nut ausgebildet, die in Richtung zur Schlüsselbrust 6 keine Flanke aufweist.

Die Tiefe der Steuerkurve 10 entspricht jener der tiefen Steuernut 8. Zwischen der unteren seichten Steuernut 9' und der Steuerkurve 10 ist ein Materialsteg 11, der eine Schwelle für das Eintreten der Steuerorgane 17, 17' bildet. Zur Schlüsselspitze 3 hin bildet der Materialsteg 11 wieder eine Spitze mit schräger Fläche. Der Sperrzapfen 20 eines entsprechend ausgebildeten Steuerschiebers 15 kann in die Steuerkurve 10 eintauchen, sodass auch das Steuerorgan 16 in die tiefe Steuernut 8 eintauchen kann.

**Fig. 7** zeigt eine weitere schematische dreidimensionale Ansicht der Schlüsselspitze 3 eines erfindungsgemäßen Flachschlüssels 1. In diesem Ausführungsbeispiel ist die Steuerkurve 10 als zweistufige halboffene Nut ausgebildet, die in Richtung zur Schlüsselbrust 6 keine Flanke aufweist und sich bis zur Abtastposition E erstreckt. Die Tiefe der Steuerkurve 10 im Bereich bis zur Abtastposition F jener der tiefen Steuernut 8. Im Bereich von der Abtastposition F zur Abtastposition E entspricht die Tiefe der Steuerkurve 10 jener der seichten Steuernuten 9, 9`. Zwischen der unteren seichten Steuernut 9' und der Steuerkurve 10 ist wieder ein Materialsteg 11 gebildet, der eine Schwelle für das Eintreten der Steuerorgane 17, 17' bildet. Zur Schlüsselspitze 3 hin bildet der Materialsteg 11 wieder eine Spitze mit schräger Fläche.

Diese Ausführung erlaubt die Anwendung zweier Steuerorgane 15, 15' mit unterschiedlichen Sperrzapfen 20. Der Sperrzapfen 20 eines passenden Steuerschiebers 15 an der Abtastposition F hat eine Länge, welche der Tiefe der tiefen Steuernut 8 entspricht. Der Sperrzapfen 20 eines entsprechend ausgebildeten Steuerschiebers 15 an der Abtastposition E hat eine geringere Länge, welche der Tiefe der seichten Steuernuten 9, 9' entspricht.

**Fig. 8** zeigt eine schematische seitliche Ansicht eines weiteren erfindungsgemäßen Flachschlüssels 1. In diesem Ausführungsbeispiel läuft der Materialsteg 11 in Richtung zur Schlüsselspitze 3 spitz zu, bildet aber keine schräg verlaufende Leitfläche für den Sperrzapfen 20. Der Sperrzapfen 20 eines Steuerschiebers 15' kann somit nur von unten, also von der Schlüsselbrust 6 in die Steuerkurve 10 eingeführt werden. Stößt der Sperrzapfen 20 hingegen von der Schlüsselspitze 3 auf den Materialsteg 11, blockiert er und verhindert ein weiteres Einschieben des Schlüssels 1 in den Schlüsselkanal 14.

Die Steuerkurve 10 ist in diesem Ausführungsbeispiel in Richtung zur Schlüsselspitze 3 zumindest vollständig offen und weist nur in Richtung zur Schlüsselreide 4 und zum Schlüsselrücken 5 eine Nutenflanke auf.

Die Erfindung beschränkt sich nicht auf die dargestellten Ausführungsbeispiele, sondern umfasst sämtliche Flachschlüssel, Zylinderschlösser und Schließsysteme im Rahmen der nachfolgenden Patentansprüche.

### Bezugszeichenliste

- 1: Flachschlüssel
- 2: Zylinderschloss
- 3: Schlüsselspitze
- 4: Schlüsselreide
- 5: Schlüsselrücken
- 6: Schlüsselbrust
- 7: Schlüsselflachseite
- 8: Tiefe Steuernut
- 9, 9': Seichte Steuernut
- 10: Steuerkurve
- 11: Materialsteg
- 12: Zylindergehäuse
- 13: Zylinderkern
- 14: Schlüsselkanal
- 15, 15': Steuerschieber
- 16: Erste Steuerorgane
- 17, 17': Zweite Steuerorgane
- 18, 18': Sperrelement
- 19, 19`: Abfragenut
- 20: Sperrzapfen

## Patentansprüche

1. Flachschlüssel (1) für ein Zylinderschloss (2), umfassend eine Schlüsselspitze (3) und eine Schlüsselreide (4), einen Schlüsselrücken (5) und eine Schlüsselbrust (6), sowie zumindest eine codierte Schlüsselflachseite (7), wobei
a. auf der Schlüsselflachseite (7) wenigstens drei, in Längserstreckung des Flachschlüssels (1) verlaufende Steuernuten gebildet sind, wobei
b. die Steuernuten jeweils mehrere Steuerstellen verbinden, die zur Codierung des Schlüssels an bestimmten Steuerhöhen und Abtastpositionen auf der Schlüsselflachseite (7) definiert sind, wobei
c. zumindest eine Steuernut als tiefe Steuernut (8) und zumindest zwei Steuernuten als seichte Steuernuten (9, 9') ausgebildet sind, wobei die tiefe Steuernut (8) eine größere Nutentiefe aufweist als die seichten Steuernuten (9, 9`), und wobei die seichten Steuernuten (9, 9`) im Wesentlichen gleich tief sind und im Wesentlichen parallel zueinander verlaufen,
**dadurch gekennzeichnet, dass** auf der Schlüsselflachseite (7) zumindest eine zusätzliche Steuerkurve (10) vorgesehen ist, die zumindest im Bereich der Schlüsselspitze (3) angrenzend an eine seichte Steuernut (9, 9`) oder eine tiefe Steuernut (8) angeordnet ist, und die als eine in Richtung des Schlüsselrückens (5) oder der Schlüsselbrust (6) halboffene Nut ausgebildet ist, welche durch einen Materialsteg (11) von der nächstliegenden Steuernut (8, 9, 9') getrennt ist.

2. Flachschlüssel (1) nach Anspruch 1, **dadurch gekennzeichnet, dass** die Steuerkurve (10) im Wesentlichen die gleiche Tiefe wie die seichten Steuernuten (9, 9') oder im Wesentlichen die gleiche Tiefe wie die tiefe Steuernut (8) aufweist.

3. Flachschlüssel (1) nach Anspruch 1, **dadurch gekennzeichnet, dass** die Steuerkurve (10) eine andere Tiefe aufweist als die seichten Steuernuten (9, 9`) und als die tiefe Steuernut (8).

4. Flachschlüssel (1) nach einem der Ansprüche 1 bis 3, **dadurch gekennzeichnet, dass** die Steuerkurve (10) in Richtung zur Schlüsselspitze (3), zur Schlüsselreide (4) und zum Schlüsselrücken (5) oder zur Schlüsselbrust (6) geschlossen ist, sodass sie in drei Richtungen eine Nutenflanke aufweist.

5. Flachschlüssel (1) nach einem der Ansprüche 1 bis 3, **dadurch gekennzeichnet, dass** die Steuerkurve (10) in Richtung zur Schlüsselspitze (3) zumindest teilweise, gegebenenfalls vollständig offen ist, sodass sie nur in zwei Richtungen eine Nutenflanke aufweist.

6. Flachschlüssel (1) nach einem der Ansprüche 1 bis 5, **dadurch gekennzeichnet, dass** in Richtung der Längserstreckung des Schlüssels (1) zumindest vier, beispielsweise sechs Abtastpositionen A - F vorgesehen sind, wobei die Abtastposition F im Bereich der Schlüsselspitze (3) vorgesehen ist, und wobei sich die Steuerkurve (10) von der Schlüsselspitze (3) nur bis zur Abtastposition F erstreckt.

7. Flachschlüssel (1) nach einem der Ansprüche 1 bis 5, **dadurch gekennzeichnet, dass** in Richtung der Längserstreckung des Schlüssels (1) zumindest vier, beispielsweise sechs Abtastpositionen A - F vorgesehen sind, wobei die Abtastposition F im Bereich der Schlüsselspitze (3) vorgesehen ist, und wobei sich die Steuerkurve (10) über die Abtastposition F hinaus in Richtung zur Schlüsselreide (4) erstreckt, insbesondere nur bis zu den Abtastpositionen E, D, C, B oder A.

8. Flachschlüssel (1) nach Anspruch 7, **dadurch gekennzeichnet, dass** die Steuerkurve (10) im Bereich einer ersten Abtastposition eine andere Tiefe aufweist als im Bereich einer zweiten Abtastposition.

9. **Zylinderschloss** für einen Flachschlüssel (1) nach einem der Ansprüche 1 bis 8, umfassend
a. einen, in einem Zylindergehäuse (12) drehbar gelagerten Zylinderkern (13),
b. einen Schlüsselkanal (14) mit entlang der Längserstreckung des Schlüsselkanals (14) vorgesehenen Abtastpositionen, wobei an jeder Abtastposition zumindest ein seitlicher Steuerschieber (15, 15') zum Eingriff in eine Steuernut (8, 9, 9') an einer Schlüsselflachseite (7) des Schlüssels (1) vorgesehen ist, wobei
i. erste Steuerschieber (15) mit ersten Steuerorganen (16) zum Eingriff in tiefe Steuernuten (8), und
ii. zweite Steuerschieber (15`) mit zweiten Steuerorganen (17, 17') zum Eingriff in seichte Steuernuten (9, 9') vorgesehen sind,
c. zumindest ein durch die Steuerschieber (15, 15') betätigbares Sperrelement (18, 18`), wobei die Steuerschieber (15, 15') zur Betätigung des Sperrelements (18, 18`) eine oder mehrere Abfragenuten (19, 19`) aufweisen, die in einer oder in mehreren Stellungen mit dem Sperrelement (18, 18`) derart zusammenwirken, dass dieses eine Freigabeposition einnimmt, in der das Schloss betätigt werden kann,
**dadurch gekennzeichnet, dass**
d. zumindest einer der Steuerschieber (15, 15') zusätzlich zum ersten Steuerorgan (16) oder zusätzlich zu den zweiten Steuerorganen (17, 17`) einen Sperrzapfen (20) aufweist, wobei
e. der Sperrzapfen (20) dazu ausgebildet ist, vorzugsweise formschlüssig in eine Steuerkurve (10) an der Schlüsselflachseite (7) des Flachschlüssels (1) einzugreifen.

10. Zylinderschloss nach Anspruch 9, **dadurch gekennzeichnet, dass** der Sperrzapfen (20) einen im Wesentlichen runden, kreisförmigen, dreieckförmigen oder trapezförmigen Querschnitt aufweist.

11. Zylinderschloss nach Anspruch 9 oder 10, **dadurch gekennzeichnet, dass** der Sperrzapfen (20) exzentrisch zu den am Steuerschieber (15) angeordneten Steuerorgane (16, 17, 17`) angeordnet oder ausgebildet ist.

12. Zylinderschloss nach einem der Ansprüche 9 bis 11, **dadurch gekennzeichnet, dass** der Sperrzapfen (20) eine andere Höhe aufweist als die am Steuerschieber (15, 15') angeordneten Steuerorgane (16, 17, 17`).

13. Zylinderschloss nach einem der Ansprüche 9 bis 12, **dadurch gekennzeichnet, dass** der Sperrzapfen (20) andere Abmessungen, insbesondere einen anderen Durchmesser aufweist als die anderen am Steuerschieber (15, 15') angeordneten Steuerorgane (16, 17, 17`).

14. **Schließsystem** umfassend einen Flachschlüssel (1) nach einem der Ansprüche 1 bis 8 und ein Zylinderschloss nach einem der Ansprüche 9 bis 13.

15. Schließsystem nach Anspruch 14, **dadurch gekennzeichnet, dass** die Form des Sperrzapfens (20) an die Form der Steuerkurve (10) angepasst ist, sodass der Sperrzapfen (20) formschlüssig in die Steuerkurve (10) eingreift.

16. Schließsystem nach Anspruch 15, **dadurch gekennzeichnet, dass** die Breite des Materialstegs (11) kleiner oder gleich dem Abstand des Sperrzapfens (20) vom nächstliegenden Steuerorgan (16, 17, 17`) ist, sodass der Materialsteg (11) beim Einführen des Flachschlüssels (1) in den Schlüsselkanal (14) zwischen dem Sperrzapfen (20) und dem nächstliegenden Steuerorgan (16, 17, 17') des Steuerschiebers (15, 15') einführbar ist.
